# FASCICULE DE BREVET EUROPEEN

(11) **EP 0 247 936 B1**
(45) Date de publication et mention de la délivrance du brevet: **27.06.1990**
(21) Numéro de dépôt: 87401170.3
(22) Date de dépôt: 25.05.1987
(51) Int. Cl.: F21M 3/08

(54) **Projecteurs de croisement sans coupelle à concentration décalée**
Abblendlichtscheinwerfer ohne Abblendkappe und mit versetzter Konzentration
Dipped headlamp without a cap and having an offset concentration

(30) Priorité: 26.05.1986 FR 8607461
(43) Date de publication de la demande: 02.12.1987
(73) Titulaire: VALEO VISION, 93012 Bobigny Cédex (FR)
(72) Inventeur: Collot, Patrice, F-93500 Pantin (FR)
(74) Mandataire: Schrimpf, Robert

(56) Documents cités:
- BE-A- 656 721
- DE-A- 2 921 474
- FR-A- 1 400 370

## Description

La présente invention concerne un projecteur de croisement pour véhicule automobile, dans lequel le faisceau lumineux est situé au-dessous d'une limite de coupure définie par deux demi-plans horizontaux légèrement décalés en hauteur l'un par rapport à l'autre.

Ce type de coupure, qui est notamment décrit dans le brevet français FR-A-2 087 317, est tout particulièrement adapté à un faisceau de croisement tel qu'imposé par exemple aux Etats-Unis d'Amérique et défini par la norme SAEJ 579 C.

Pour satisfaire à cette norme, le profil de la coupure est défini approximativement, sur un écran normalisé, par deux demi-droites horizontales situées de part et d'autre de l'axe du projecteur, la demi-droite du côté droit étant au niveau de l'horizon et la demi-droite du côté gauche étant décalée d'environ 1,5% au dessous de l'horizontale. En outre, la région d'éclairement maximal imposée est décalée vers la droite par rapport à l'axe du projecteur.

Les faisceaux répondant à ces normes sont le plus souvent obtenus à l'aide d'un projecteur comportant une lampe à filament transversal coopérant avec un réflecteur ou miroir parabolique de distance focale relativement élevée, de façon à diminuer l'épaisseur du faisceau et par conséquent minimiser les surépaisseurs créées par les prismes déviateurs sur la glace de fermeture.

On a proposé également des projecteurs comportant une lampe dont le filament axial est focalisé dans un réflecteur parabolique incliné vers le bas pour réduire la déviation demandée aux prismes de la glace de fermeture, et par conséquent les surépaisseurs de cette dernière. Le brevet français FR-A-2 087 317 précité donne des exemples de ces deux types de projecteurs.

Mais dans l'une et l'autre des réalisations de ce brevet, il est nécessaire d'utiliser un réflecteur parabolique de distance focale élevée, de l'ordre de 29 à 32 mm, donc peu récupératrice de flux.

Pour remédier à ce faible rendement lumineux, la Demanderesse a proposé, dans sa demande de brevet EP-A-0 208 574 (FR-A-2 583 139) pour un "projecteur de croisement pour véhicule automobile", un projecteur comportant un réflecteur de forme complexe apte à former des images du filament en-dessous d'une coupure d'orientation générale horizontale, et autorisant l'utilisation de distances focales réduites, et par conséquent une récupération de flux beaucoup plus importante. Plus précisément, un tel projecteur comprend une lampe à filament axial émettant librement tout autour de lui, un réflecteur ayant un axe s'étendant au-dessous de l'axe du filament parallèlement à celui-ci et comportant une surface sans discontinuité, et une glace de fermeture placée devant la réflecteur et apte à effecteur une répartition dudit faisceau en direction horizontale. Cependant, quelle que soit la réalisation pratique de ce projecteur, il est nécessaire d'incliner le miroir vers la droite, afin d'obtenir la tache de concentration décalée à droite exigée.

Cependant, une telle inclinaison vers la droite n'est d'une façon générale pas souhaitable, et constitue en particulier un obstacle important à la réalisation de projecteurs à réflecteur bi-miroir injecté d'une seule pièce. Un tel projecteur est représenté schématiquement, en coupe horizontale, sur la figure 1. Il comprend un réflecteur unitaire 10 comprenant un premier miroir 10a pour la fonction croisement, dont l'axe 12a est décalé vers la droite (vers le bas sur la figure) d'un angle 6, et un second miroir 10b, d'un seul tenant avec le premier, dont l'axe 12b est situé dans l'axe de la route.

Le démoulage d'un tel double miroir est entravé par le fait que les collerettes d'appui 13a et 13b des lampes croisement et route 14a et 14b, qui s'étendent nécessairement selon les axes 12a et 12b précités, ne se démoulent pas selon le même axe de démoulage. Il est par conséquent nécessaire de faire appel, pour la réalisation d'un tel projecteur bi-miroir, à un moule de conception particulière, notamment à tiroirs, plus coûteux et plus difficile à mettre en oeuvre.

Un autre inconvénient de la réalisation de la demande de brevet indiquée plus haut réside dans le fait que l'inclinaison qui droit être donnée au réflecteur du projecteur de croisement est fonction de la distance focale utilisée et des caractéristiques optiques de la glace de fermeture. Plus précisément, le réflecteur doit être incliné latéralement d'un angle correspondant à la demi-largeur angulaire des images participant à la concentration; or la largeur de ces images dépend de l'importance des zones de la glace de fermeture consacrées à la concentration, ainsi que de la distance focale du réflecteur, ces paramètres étant fonction des dimensions allouées au projecteur de croisement dans le véhicule, et plus généralement du cahier des charges.

On connaît enfin par le brevet FR-A-1 400 370 et par le brevet BE-656 721 un projecteur dont le réflecteur comporte des portions en forme de paraboloïdes décalés. En particulier, le FR-A-1 400 370 enseigne un réflecteur comprenant quatre quadrants de forme paraboloïdale, décalés de façon appropriée pour rabattre le faisceau émis vers le bas et vers la droite sans modifier l'orientation de la lampe. Les problèmes de démoulage évoqués plus haut seraient dans ce cas supprimés.

Cependant, un tel réflecteur connu souffre de défauts optiques indésirables du fait des discontinuités entre les surfaces paraboloïdales, qui donnent lieu à des difficultés de fabrication et à la projection de rayons lumineux parasites, et en particulier de rayons dirigés au dessus de la coupure et éblouissants.

La présente invention vise à pallier le inconvénients de la technique antérieure, et en particulier à supprimer le problème de démoulage évoqué plus haut tout en conservant un réflecteur dans l'ensemble lisse et n'engrendrant aucun rayon parasite.

Plus précisément, l'invention vise à proposer un projecteur dont le filament conserve une orientation parallèle à l'axe de la voie et coopère avec un réflecteur dépourvu de tout décalage de surfaces pour assurer le rabattement souhaité du faisceau vers le bas et latéralement.

A cet effet. dans le projecteur de croisement selon la présente invention le réflecteur comporte deux premiers quadrants diamétralement opposés, dont les surfaces s'approchent au moins approximativement de deux portions de paraboloïdes dont les foyers sont situés chacun au voisinage d'une extrémité axiale respective du filament, pour engendrer des images du filament créant une concentration lumineuse située au-dessous de la coupure et décalée latéralement par rapport à l'axe du projecteur, les deux autres quadrants étant constitués par des surfaces assurant la transition progressive et continue entre les deux premiers quadrants en créant des images du filament situées majoritairement au-dessous de la coupure.

L'invention sera mieux comprise à la lecture de la description détaillée suivante de formes de réalisation préférées de celle-ci, donnée à titre d'exemple et faite en référence aux dessins annexés, sur lesquels:
la figure 1 est une vue en coupe horizontale schématique d'un projecteur bi-miroir de la technique antérieure,
la figure 2 est une vue en coupe verticale longitudinale schématique d'un projecteur de croisement conforme à l'invention,
la figure 3 est une vue en coupe horizontale schématique du projecteur de la figure 2,
la figure 4 est une vue de dos schématique du projecteur des figures 2 et 3,
les figures 5 à 9 sont des courbes isocandéla sur écran obtenues avec le réflecteur du projecteur selon ladite première forme de réalisation, et
la figure 10 est une vue de face schématique d'une glace de fermeture préférée pour ce même projecteur.

Le projecteur selon l'invention, représenté schématiquement sur les figures 2 à 4, comporte une lampe à filament cylindrique axial 100 de longueur 1 et de rayon r, un réflecteur ou miroir 200 et une glace de répartition 300 fermant le projecteur.

L'axe du filament 100 n'est pas confundu avec l'axe Ox du réflecteur, mais est décalé vers le haut d'une distance égale à son rayon r. De cette manière, la partie la plus basse de la surface émissive du filament est tangente audit axe Ox.

La surface du réflecteur est une surface sans discontinuité, déterminée de telle sorte qu'elle forme des images du filament qui sont en majeure partie situées au-dessous d'un plan horizontale et, comme on le verra plus loin, dont le point le plus haut est situé sur ce plan horizontal ou tout à fait à son voisinage. Elle est également déterminée de telle sorte que la tache de concentration obtenue soit décalée vers la droite (ou vers la gauche selon le sens de circulation) par rapport à l'axe de la route.

Par "absence de discontinuité", on entend une continuié assurée au second ordre, c'est-à-dire qu'en tout point d'une ligne quelconque tracée sur la surface, les plans tangents sont les mêmes de part et d'autre de cette ligne. La surface ne présente donc aucune cassure. Cette disposition permet, en pratique, de réaliser des surfaces réelles présentant une très bonne conformité avec les'surfaces théoriques, évitant notamment les défauts propres à certains miroirs de la technique antérieure ayant des paraboloïdes décalés. En particulier, une telle continuité rend le réflecteur parfaitement emboutissable.

Comme le montre la figure 4, le réflecteur est divisé en quatre zones ou secteurs 201 à 204, définis mathématiquement par la suite, la continuité sus-mentionnée étant assurée en particulier à l'interface entre ces secteurs. Les quatre secteurs, séparés les uns des autres par le plan horizontal xOy et par le plan vertical xOz, définissent chacun un quadrant. Cependant, dans la description et les revendications, on utilisera le terme quadrant pour désigner tout secteur délimité par deux plans, sensiblement horizontal et sensiblement vertical respectivement.

Les surfaces des quadrants 201 et 202 sont conçues pour engendrer des images du filament qui créent une tache de concentration décalée vers le bas et vers la droite par rapport à l'axe Ox.

Les surfaces des quadrants 203 et 204 sont déterminées pour assurer avec la continuité sus-mentionnée la transition entre les quadrants 201 et 202, et, sur un plan fonctionnel, pour engendrer des images du filament situées toutes au voisinage de l'axe du projecteur, mais majoritairement au-dessous du plan horizontal passant par son axe. En particulier, les centres de toutes ces images sont situées au-dessous de ce plan.

Le calcul théorique montre que des surfaces ayant les propriétés indiquées ci-dessus sont, entre autres, celles qui répondent aux équations suivantes, dans le repère orthonormé [0, x, y, z] tel qu'illustré:
pour le quadrant 201: soit un paraboloïde de distance focale f₁ et dont le foyer F,, comme le montre la figure 2, est situé approximativement à l'extrémité axiale arrière (la plus proche de l'origine 0 des coordinatées) du filament 100,
pour le quadrant 202: soit encore un paraboloïde, de distance focale F₂ et dont le foyer F₂ est situé approximativement à l'extrémité axial avant (la plus éloignée de l'origine des coordonnées) du filament 100;
- pour le quadrant 203 :

- et pour le quadrant 204 :

Dans ces deux dernières équations, Af est égal à la différence f₂―f₁ et est aproximativement égal à la longueur I du filament.

On peut démontrer, par un calcul mathématique complexe qu'il paraît superflu de reproduire ici, que les surfaces des quadrants 203 et 204 s'appuient à chacune de leurs extrémités sur les traces paraboliques de foyers F, et F₂ des surfaces 201 et 202, et elles assurent la transition, avec la continuité au second ordre mentionnée plus haut, entre l'une et l'autre.

Sur les figures 5 à 8 sont représentées, par des courbes isocandéla sur écran C, à C₄, les éclairements fournis par les quadrants 201 à 204 du réflecteur 200 des figures 2 à 4 en l'absence de glace de fermeture. Comme indiqué ci-dessus, le quadrant 201 produit une tache de concentration qui est décalée vers le bas et vers la droite par rapport au centre de référence H de l'écran (intersection dudit écran avec l'axe Ox du projecteur), de la même manière que le quadrant 202. Cette tache de concentration décalée amorce, comme on peut l'observer la demi-coupure de droite du faisceau de croisement.

On observe également sur les figures 7 et 8 que les éclairements produits par les quadrants 203 et 204 prolongent avec une bonne netteté la demi-coupure de droite déjà amorcée par les zones 201 et 202.

La répartition lumineuse totale, obtenue par superposition des éclairements représentés sur les figures 5 à 8, est représentée sur la figure 9 par des courbes isocandéla C_{T} sur un écran de projection.

La figure 10 représente, en vue de face, une forme de réalisation possible d'une glace de fermeture particulièrement bien adaptée au miroir 200 décrit ci-dessus. Elle comprend treize zones 301 à 313 disposées comme représenté. Les zones 301 et 313 sont chacune, respectivement, l'homologue d'ue partie importante de la surface des quadrants 203 et 204 du miroir. Ces zones sont non déviatrices, ou très peu déviatrices, afin de ne pas altérer la formation de la coupure de droite du faisceau.

Les zones centrales 306, 307 et 308 seront aptes à effecteur une forte déviation horizontale, notamment pour donner au faisceau la largeur importante requise.

Les zones restantes de la glace 300 seront moyennement déviatrices horizontalement, notamment afin d'accroître l'éclairement à gauche en amorçant la demicoupure correspondante et de prolonger encore la coupure de droite telle qu'amorcée par la partie du faisceau traversant les zones 301 et 313.

Comme on l'a indiqué plus haut, l'axe du filament, et donc de la lampe de ce projecteur de croisement est rigoureusement parallèle à l'axe de la route. Il est facile de cette manière d'associer le projecteur de croisement à un projecteur de route sous la forme d'un même bloc comportant un réflecteur bi-miroir. En effet, l'axe de la lampe d'un projecteur de route étant de préférence parallèle à l'axe de la route, les collerettes des deux miroirs seront donc rigoureusement parallèles, ce qui permet la réalisation du réflecteur bi-miroir par une opération de moulage particulièrement simple, sans difficulté au démoulage.

Cependant, dans une variante de réalisation non illustrée, il est possible d'incliner le moroir vers le bas, les images ainsi décalées étant relevées de façon appropriée par des prismes déviateurs de la glace de fermeture. De tels prismes de rélèvement ont des surfaces de dépouille qui, à l'inverse des prismes de rabattement habituellement utilisés, tendent à dévier la lumière fortement vers le bas, ce qui supprime l'inconvénient propre aux prismes de rabattement, dont les dépouilles risquent d'engendrer des rayons lumineux éblouissant les conducteurs venant en face.

Dans le cas où un tel projecteur à axe incliné fait partie d'un projecteur bi-miroir combiné croisementroute, il est clair que, pour conserver l'avantage d'un démoulage selon deux axes parallèles, l'axe du miroir route devra également être incliné vers le bas du même angle. Pour compenser ce décalage angulaire, qui aboutirait normalement à un décalage correspondant de la zone d'intensité lumineuse maximale du faisceau de route, on décalera le filament de la lampe route vers le bas, perpendiculairement à l'axe de son miroir, de manière à relever ladite zone d'intensité maximale pour qu'elle soit bien située dans l'axe de la route. Dans ce décalage vertical de compensation, la relation foyer/filament en direction axiale reste inchangée, le centre du filament étant à l'aplomb du foyer.

A titre d'exemple, on peut indiquer qu'un tel décalage vertical sera de l'ordre de 0,5 mm pour un miroir parabolique ayant une distance focale de 22,5 mm.

Selon une variante de réalisation de l'invention, le miroir 200, toujours séparé en quatre quadrants de dimensions à peu près identiques, peut être défini par les équations suivantes:
- pour le quadrant 201 :
- pour le quadrant 202 :
- pour le quadrant 203 :
- pour le quadrant 204 : Dans ces équations,

fᵢ₄ et fᵢ₃ sont des distances focales correspondant à deux foyers distincts situés au voisinage de l'extrémité du filament la plus proche de l'origine des coordonnées, et f₂₃ et f₂₄ sont des distances focales correspondant à deux foyers distincts situés au voisinage de l'extrémité du filament la plus éloignée de l'origine des coordonnées.

Chacune des surfaces définie ci-dessus assure la transition continue entre les surfaces voisines, la continuité étant également assurée à l'interface entre ces surfaces deux à deux.

Les surfaces telles que définies ci-dessus, en utilisant quatre focales différentes pour les traces paraboliques d'interface entre les quatre quadrants, permettent une optimisation fine de la position des images du filament entre elles et par rapport à l'axe de référence, ce qui donne une plus grande souplesse pour la réalisation de la glace de fermeture.

Les concepts généraux de l'invention pourront être mis en oeuvre dans des réflecteurs de faible hauteur, grâce au rendement lumineux particulièrement élevé qui est obtenu. En particulier, on pourra réaliser grâce à l'invention des projecteurs ayant une hauteur ne dépassant pas 70 mm, avec les focales f₁ et f₂ du premier mode de réalisation par example respectivement égales à 20 et 25 mm.

Bien entendu, la présente invention n'est nullement limitée aux formes de réalisation décrites ci-dessus. En particulier, pour une circulation à gauche, l'homme de l'art saura effectuer les symétries nécessaires pr rapport aux indications de la description qui précède.

## Revendications

1. Projecteur de croisement pour véhicule automobile, susceptible de créer un faisceau de croisement situé au-dessous d'une coupure d'orientation générale horizontale, du type comprenant une lampe à filament axial (100) émettant librement tout autour de lui, un réflecteur (200) ayant un axe (Ox) s'étendant au-dessous de l'axe du filament (100) parallèlement à celui-ci et comportant une surface sans discontinuité, et une glace de fermeture (300) placée devant le réflecteur et apte à effectuer une répartition dudit faisceau en direction horizontale, le réflecteur comportant deux premiers quadrants (201, 202) diamètralement opposés, dont les surfaces s'approchent au moins approximativement de deux portions de paraboloïdes dont les foyers (F₁, F₂; F_{13'} F₁₄ et F₂₃, F₂₄) sont situés chacun au voisinage d'une extrémité axiale respective du filament (100), pour engendrer des images du filament créant une concentration lumineuse située au-dessous de la coupure et décalée latéralement par rapport à l'axe du projecteur, les deux autres quadrants (203, 204) étant constitués par des surfaces assurant la transition progressive et continue entre les deux premiers quadrants en créant des images du filament situées majoritairement au-dessous de la coupure.

2. Projecteur selon la revendication 1, caractérisé en ce que le filament (100) est cylindrique et est décalé vers le haut d'une distance égale à son rayon (r) par rapport à l'axe (Ox) du réflecteur (200).

3. Projecteur selon l'une quelconque des revendications 1 et 2, caractérisé en ce que les deux premiers quadrants (201, 202) sont des paraboloïdes dont les foyers (F₁, F₂) sont respectivement situés aux deux extrémités axiales du filament (100).

4. Projecteur selon la revendication 3, caractérisé en ce que les deux premiers quadrants (201, 202) ont des surfaces définies respectivement par les équations: et les deux seconds quadrants (203, 204) ont des surfaces définies respectivement par les équations: où f, et f₂ sont les distances entre le sommet du réflecteur et les foyers F, et F₂, respectivement, et Af est approximativement égal à la longueur du filament (100).

5. Projecteur selon l'une quelconque des revendications 1 et 2, caractérisé en ce que les deux premiers quadrants (201, 202) ont des surfaces définies respectivement par les équations: et et les deux seconds quadrants (203, 204) ont des surfaces définies par les équations: et où f,₄ et f₂₃ sont les distances entre le sommet du réflecteur (200) et les foyers F₁₄ et F₂₃, respectivement, f,₃ et f₂₄ sont les distances entre le sommet du réflecteur (200) et les foyers F₁₃ et F₂₄, respectivement.

6. Projecteur selon l'une quelconque des revendications 1 à 5, caractérisé en ce que la glace de fermeture (300) comporte deux zones (301, 313) non déviatrices ou faiblement déviatrices qui sont respectivement les homologues d'une grande partie de la surface des deux seconds quadrants (203, 204).

## Patentansprüche

1. Abblendlichtscheinwerfer für ein Kraftfahrzeug, geeignet zur Erzeugung eines Abblendlichtstrahls, angeordnet unterhalb eines allgemein horizontalen Begrenzungsebene, von der Art, die eine Axialfadenlampe (100) zur freien Rundumabstrahlung enthält, einen Reflektor (200) mit einer Achse (Ox), die sich unterhalb der Achse des Glühfadens (100) parallel zu dieser erstreckt und eine durchgehende Oberfläche aufweist, sowie eine Verschlußscheibe (300), die vor dem Reflektor angeordnet und geeignet ist, eine Verteilung des genannten Bündels in horizontaler Richtung zu bewirken, wobei der Reflektor zwei einander diametral gegenüberliegende erste Quadranten (201, 202) aufweist, deren Oberflächen sich zumindest in etwa zwei Paraboloidabschnitten annähern, deren Brennpunkte (F1, F2 - F13, F14 und F23, F24) jeweils in Nähe eines axialen Endes des Glühfadens (100) angeordnet sind, um Glühfadenabbilder zu erzeugen und eine Lichtkonzentration zu bewirken, die unterhalb des Schlitzes liegt und seitlich im Verhältnis zur Achse des Scheinwerfers versetzt ist, während zwei andere Quadranten (203, 204) aus Flächen bestehen, die den allmählichen und kontinuierlichen Übergang zwischen den beiden ersten Quadranten gewährleisten und dabei Abbilder des Glühfadens erzeugen, die größtenteils unterhalb der Begrenzungsebene liegen.

2. Scheinwerfer nach Anspruch 1, dadurch gekennzeichnet, daß der Glühfaden (100) zylinderförmig ist und nach oben um einen Abstand, der gleich dem Halbmesser (r) ist, im Verhältnis zur Achse (Ox) des Reflektors (200) versetzt ist.

3. Scheinwerfer nach einem der Ansprüche 1 und 2, dadurch gekennzeichnet, daß die beiden ersten Quadranten (201, 202) Paraboloide sind, deren Brennpunkte (F1, F2) jeweils an den beiden axialen Enden des Glühfadens (100) liegen.

4. Scheinwerfer nach Anspruch 3, dadurch gekennzeichnet, daß die beiden ersten Quadranten (201, 202) Oberflächen aufweisen, die jeweils durch folgende Gleichungen definiert sind: und daß die beiden zweiten Quadranten (203, 204) Oberflächen aufweisen, die jeweils durch folgende Gleichungen definiert sind: und wobei f1 und f2 die Abstände zwischen dem Scheitelpunkt des Reflektors und den Brennpunkten F1 bzw. F2 bezeichnen und Af etwa gleich der Länge des Glühfadens (100) ist.

5. Scheinwerfer nach einem der Ansprüche 1 und 2, dadurch gekennzeichnet, daß die beiden ersten Quadranten (201, 202) Oberflächen aufweisen, die jeweils durch folgende Gleichungen definiert sind: . und und daß die beiden zweiten Quadranten (203,204) Oberflächen aufweisen, die durch folgende Gleichungen definiert sind: und wobei f14 und f23 die Abstände zwischen dem Scheitelpunkt des Reflektors (200) und den Brennpunkten F14 bzw. F23 bezeichnen, während f13 und f24 die Abstände zwischen dem Scheitelpunkt des Reflektors (200) und den Brennpunkten F13 bzw. F24 bezeichnen.

6. Scheinwerfer nach einem der Ansprüche 1 bis 5, dadurch gekennzeichnet, daß die Verschlußschiebe (300) zwei Zonen (301,313) enthält, die entweder gar nicht oder nur geringfügig abweichen und die jeweils die Homologe für einen großen Teil der Oberfläche der beiden zweiten Quadranten (203, 204) sind.

## Claims

1. A dipping headlight for an automotive vehicle, for projecting a dipped beam lying below a cutoff plane having a generally horizontal orientation, of the type comprising an axial filament lamp (100) emitting freely in all directions, a reflector (200) having an axis (Ox) extending below the axis of the filament (100) and parallel to the latter, the reflector having a surface free of discontinuity, and a closure lens (300) which is placed in front of the reflector and which is adapted to effect distribution of the said beam in a horizontal direction, the reflector comprising two first quadrants (201, 202), which are diametrically opposed to each other and the surfaces of which are at least approximately in the form of two portions of paraboloids, the foci (Fᵢ, F₂, F₁₃, F₁₄, and F₂₂, F₂₄) of which are each situated in the vicinity of a respective axial end of the filament (100), so as to give rise to images of the filament creating a concentration of light situated below the cutoff plane and offset laterally with respect to the axis of the headlight, the other two quadrants (203, 204) having surfaces for ensuring progressive and continuous transition between the two first quadrants by creating images of the filament situated mainly below the cutoff plane.

2. A headlight according to Claim 1, characterised in that the filament (100) is cylindrical and is offset upwardly by a distance equal to its radius (r) with respect to the axis (Ox) of the reflector (200).

3. A headlight according to either one of Claims 1 and 2, characterised in that the two first quadrants (201, 202) are paraboloids, the foci (Fᵢ, F_{z}) of which are respectively situated at the two axial ends of the filament (100).

4. A headlight according to Claim 3, characterised in that the two first quadrants (201, 202) have surfaces which are defined respectively by the equations: and the two second quadrants (203, 204) have surfaces which are defined respectively by the equations: and where f₁ and f₂ are the distances between the apex of the reflector and the foci F₁ and F₂, respectively, and △f is approximately equal to the length of the filament (100).

5. A headlight according to either one of Claims 1 and 2, characterised in that the two first quadrants (201, 202) have surfaces which are defined respectively by the equations: and and the two second quadrants (203, 204) have surfaces which are defined by the equations: and where f₁₄ and f₂₃ are the distances between the apex of the reflector (200) and the foci F₁₄ and F₂₃ respectively, while f,₃ and f₂₄ are the distances between the uppermost point of the reflector (200) and the foci F,₃ and F₂₄ respectively.

6. A headlight according to any one of Claims 1 to 5, characterised in that the closure lens (300) comprises two non-diverting or slightly diverting zones (301, 303) which are respectively the homologues of a large part of the surface of the two second quadrants (203, 204).
